# EUROPÄISCHE PATENTSCHRIFT

(11) **EP 1 351 336 B1**
(45) Veröffentlichungstag und Bekanntmachung des Hinweises auf die Patenterteilung: **19.10.2011**
(21) Anmeldenummer: 02405178.1
(22) Anmeldetag: 11.03.2002
(51) Int. Cl.: H01R 9/26

(54) **Steckmodul für Stecksockelsystem**
Connector module for plug-in installation system
Module de connecteur pour système de socle enfichable

(43) Veröffentlichungstag der Anmeldung: 08.10.2003
(73) Patentinhaber: ABB Schweiz AG, 5400 Baden (CH)
(72) Erfinder: Ehrensperger, Fritz, 8460 Marthalen (CH); Fuchs, Anita, 8240 Thayngen (CH); Bettinelli, Dario, 8207 Schaffhausen (CH)
(74) Vertreter: ABB Patent Attorneys

(56) Entgegenhaltungen:
- EP-A- 0 229 590
- FR-A- 2 786 611
- US-A- 5 032 092

## Beschreibung

### TECHNISCHES GEBIET

Die vorliegende Erfindung bezieht sich auf das Gebiet der Niederspannungsverteiler des Stecksockeltyps. Sie betrifft ein Steckmodul und insbesondere ein Einspeiseelement für Stecksockelsysteme gemäss dem Oberbegriff des Patentanspruchs 1.

### STAND DER TECHNIK

Niederspannungsverteiler des Stecksockeltyps umfassen ein Strom- oder Sammelschienen aufnehmendes Stecksockelsystem, auf welches modularisierte Steckteile, wie Einspeise- und Abgangselemente oder Schalt- und Schutzgeräte mit unterschiedlichsten Funktionen, aufgesteckt werden. Solche Niederspannungsverteiler ermöglichen eine zeit- und kostensparende Planung und Ausführung eines Verteilers und zeichnen sich durch rasche Herstellbarkeit, einfache Einspeisung und problemlose Auswechselbarkeit der Steckteile aus.

Ein derartiges, unter der Bezeichnung "smissline-S" bekanntes Stecksockelsystem mit unterschiedlichen Schutzgeräten zur modularen Energieverteilung bis 160 A Nennstrom ist beispielsweise aus dem technischen Katalog 20160/A "Innovation mit System" der Firma ABB CMC Components, Zürich/Schweiz, bekannt. Das System umfasst zumindest einen Hauptstecksockel zur Aufnahme von sechs Stromschienen für die drei Phasen und einen Neutralleiter sowie zwei Hilfsschienen. Die Speisung der Sammelschienen erfolgt über ein Einspeiseelement, welches aus EP-A 229 590 bekannt ist, und in welches vier Zuleitungen oder Speiseleiter eingeführt und durch Einspeiseklemmen festgeschraubt werden. Diese Einspeiseklemmen sind unmittelbar mit auf die Schienen aufgesteckten Steckkontakten verbunden. Infolge der beträchtlichen, auf die Nennströme ausgelegten Speiseleiterquerschnitte sind die Speiseleiter und die Einspeiseklemmen nebeneinander angeordnet, und die Breite des Einspeiseelements entspricht einer vierfachen Einheitsbreite.

In der noch unveröffentlichten Europäischen Patentanmeldung 01810851.4 ist ein Steckmodul mit nebeneinander angeordneten Steckkontakten als Bestandteil eines Steckteils, d.h. eines beliebigen Apparats, Geräts, Einspeise- oder Abgangselements, offenbart. Beim Aufstecken des Steckmoduls auf das Stecksockelsystem wird Ersteres um eine Achse geschwenkt und in den Stecksockel eingerastet, wobei die Steckkontakte mit den Strom- oder Sammelschienen einen ausgezeichneten elektrischen Kontakt bilden.

### DARSTELLUNG DER ERFINDUNG

Aufgabe der vorliegenden Erfindung ist es, ein Steckmodul für Stecksockelsysteme und insbesondere ein Einspeiseelement anzugeben, welches weniger breit ist, d.h. in eine Richtung parallel zu den Stromschienen eine geringere Ausdehnung aufweist als bisher bekannte Elemente oder Geräte mit derselben Funktion. Diese Aufgabe wird durch ein Steckmodul für Stecksockelsysteme mit den Merkmalen des Patentanspruchs 1 gelöst.

Kern der Erfindung ist es, die einzelnen Anschlüsse nicht alle nebeneinander, sondern paarweise hintereinander anzuordnen. Jeder Anschluss umfasst einen Steckkontakt sowie einen zur Aufnahme eines Anschlussleiters vorgesehenen Schraubkontakt, es befinden sich also je zwei Steck- und Schraubkontakte senkrecht zu den Stromschienen auf einer Linie. Dadurch wird die Gesamtbreite des Steckmoduls um einen Faktor zwei reduziert.

Sind insgesamt vier Anschlüsse vorhanden zur Kontaktierung von drei Phasenleitern und eines Neutralleiters, so bilden je zwei hintereinander angeordnete Anschlüsse ein Anschlusspaar, wobei die resultierenden zwei Anschlusspaare wiederum nebeneinander angeordnet sind und somit eine optimale Platzausnutzung ermöglichen. Da jedoch jeder Steckkontakt eine andere Stromschiene kontaktiert, sind die zwei Anschlusspaare senkrecht zu den Stromschienen gegeneinander versetzt.

Insbesondere bei Einspeiseelementen sind die genannten Anschlüsse mit Speiseleitern verbunden, welche einen grossen Leiterquerschnitt für grosse Nennströme aufweisen. Solche Speiseleiter lassen sich nicht oder zumindest nur unter grossem Aufwand biegen, es ist daher wichtig, sie möglichst geradlinig zu den jeweiligen Anschlüssen zu führen. Zudem sollen alle Speiseleiter wahlweise von der einen oder anderen Breitseite des Einspeiseelements zu den Anschlüssen geführt werden beziehungsweise als durchgehende Leiter ausgeführt sein können. Dies wird erreicht, indem die Anschlüsse höhenversetzt angeordnet sind. Ein längerer, mit einem hinteren Anschluss verbundener Speiseleiter führt entweder in gerader Linie über einen vorderen Anschluss hinweg oder durch eine tunnelförmige Öffnung unter dessen Schraubkontakt hindurch.

Ein Einspeiseelement umfasst ein erfindungsgemässes Steckmodul als Träger und ein Isolierstoffgehäuse, welches als Abdeckhaube mit ersterem verschraubt wird. Zur Einführung der Speiseleiter ins Innere des Elements sind in den Gehäusebreitseiten Durchbruchstellen vorgesehen, bei welchen die Gehäusewand sich einfach und irreversibel entfernen lässt.

Gemäss einer bevorzugten Ausführungsform des erfindungsgemässen Steckmoduls umfasst der Schraubkontakt einen beweglichen, elektrisch leitfähigen Kontaktbügel, welcher mittels einer Schraube auf den Anschlussleiter gedrückt wird und diesen kontaktiert. Dementsprechend sind der Schraub- und der Steckkontakt durch einen flexiblen Kontaktleiter miteinander leitend verbunden, welcher bevorzugt an eine seitliche Lasche des Kontaktbügels angeschweisst ist. Der Kontaktbügel ist einstückig ausgebildet und gleichzeitig für das Festklemmen und Kontaktieren des Anschlussleiters verantwortlich; diese Funktionen werden bei aus dem erwähnten Stand der Technik bekannten Einspeiseklemmen durch mindestens zwei verschiedene Teile wahrgenommen.

Der klammerförmige Kontaktbügel durchdringt einen Käfig und umfasst gleichzeitig die Schraube derart, dass Letztere nicht vollständig gelöst werden kann und somit nicht verlorengeht. Er ist so ausgebildet, dass durch ein reversibles Verbiegen die Schraube eingesetzt werden kann. Als Material für den Kontaktbügel, welches eine ausreichende Elastizität aufweist, gleichzeitig elektrisch leitfähig ist und ein Anschweissen des Kontaktleiters erlaubt sowie problemlos gestanzt und gebogen werden kann, ist Federbronze (CuSn6) oder, in geringerem Mass, Federstahl geeignet.

Weitere vorteilhafte Ausführungsformen gehen aus den abhängigen Ansprüchen hervor.

### KURZE BESCHREIBUNG DER FIGUREN

Nachfolgend wird die Erfindung anhand von Ausführungsbeispielen im Zusammenhang mit den Zeichnungen näher erläutert. Es zeigen
- Fig.1: ein Steckmodul in Schrägaufsicht,
- Fig.2: ein Steckmodul in Schrägaufsicht, teilweise im Schnitt,
- Fig.3: einen Kontaktbügel, und
- Fig.4: ein Steckmodul mit Abdeckung.

Die in den Zeichnungen verwendeten Bezugszeichen sind in der Bezugszeichenliste zusammengefasst. Grundsätzlich sind gleiche Teile mit denselben Bezugszeichen versehen.

### WEGE ZUR AUSFÜHRUNG DER ERFINDUNG

In Fig.1 und Fig.2 ist in Schrägaufsicht ein Steckmodul nach der Erfindung mit einem Isolierstoffkörper 1 und vier Anschlüssen dargestellt, wovon jedoch nur die zwei dem Betrachter zugewandten Anschlüsse 2,2' und deren Komponenten mit Bezugszeichen versehen sind. In Fig.2 sind der Isolierstoffkörper 1 und der vom Betrachter aus gesehen rechtsliegende Anschluss 2' im Schnitt dargestellt.

Jeder Anschluss 2,2' umfasst je einen Steckkontakt 20,20' und einen Schraubkontakt 21,21', welche mittels eines schraffiert dargestellten Kontaktleiters 22,22' miteinander dauerhaft elektrisch leitend verbunden sind. Der Schraubkontakt 21,21' umfasst einen Käfig 210,210' aus einem elektrisch isolierenden Material, welcher fest mit dem Isolierstoffkörper 1 verbunden ist, einen Kontaktbügel 212,212' aus einem elektrisch leitfähigen Material und eine Schraube 216,216'. Der Käfig 210,210' bildet einen auf vier Seiten geschlossenen Raum. Die beiden einander gegenüberliegenden offenen Seiten dieses Raums definieren eine Kontaktrichtung 3. Ein Ende eines nicht zum Modul gehörigen Anschlussleiters 4,4' führt parallel zur Kontaktrichtung 3 in den besagten Raum.

Der Kontaktbügel 212,212' wird mittels der Schraube 216,216' linear nach unten zum Isolierstoffkörper 1 hin bewegt und klemmt das Ende des Anschlussleiters 4,4' zwischen einem Boden des Käfigs 210,210' und dem Kontaktbügel 212,212' fest. Die Bewegung des Kontaktbügels 212,212' wird durch den Käfig 210' und die in ein Gewinde 211' in einer Decke des Käfigs 210' eingeschraubte Schraube 216' geführt (nur in der Schnittdarstellung des Anschluss 2' in Fig.2 ersichtlich). Der Steckkontakt 20,20' weist ein tulpenförmiges Profil auf, und um den Kontaktwiderstand zwischen ihm und einer Stromschiene weiter zu verringern, ist zusätzlich ein die Federkraft des Steckkontaktes 20,20' erhöhender Spannring 200,200' vorgesehen

In Fig.3 ist ein erfindungsgemässer klammerförmiger Kontaktbügel 212 nochmals separat gezeigt. Zwischen einem Kontaktabschnitt 213 und zwei parallel dazu angeordneten Flügelenden wird die Schraube eingeklemmt. Die beiden Flügel 214 sind durch eine schlitzartige Ausnehmung getrennt. Der Kontaktbügel 212 ist aus einem elastischen oder federnden Material gefertigt, so dass die beiden Fügel 214 zur Einführung der Schraube zur Seite gebogen werden können und anschliessend ihre in Fig.3 gezeigte Position wieder einnehmen und die Schraube fixieren. Weiter weist der Kontaktbügel 212 eine seitliche Lasche 215 auf, welche an den Kontaktabschnitt 213 anschliesst und sich parallel zur Kontaktrichtung 3 ausgerichtet ausserhalb des Käfigs befindet.

An jede Lasche 215,215' ist der zugeordnete Kontaktleiter 22,22' angeschweisst. Da der Kontaktbügel 212,212' sich beim Festklemmen des Anschlussleiters 4,4' bewegt, ist der Kontaktleiter 22,22' vorteilhafterweise ein flexibler Leiter oder eine Litze. Am anderen Ende ist der Kontaktleiter 22,22' an den Steckkontakt 20,20' angeschweisst.

Alles bisher Gesagte trifft auf ein beliebiges Steckmodul nach der Erfindung zu. Ist das Steckmodul als Adapter Teil eines Schalt- oder Schutzgerätes mit Zusatzfunktionen, so führen die Anschlussleiter zu einem in den Figuren nicht dargestellten Funktionsmodul. Dieses kann oberhalb oder neben den Anschlüssen, innerhalb derselben Gehäuseeinheit angeordnet sein.

Ist das Steckmodul wie in den Zeichnungen dargestellt ein Teil eines Einspeiseelementes, so werden die Anschlussleiter 4,4' als Speiseleiter bezeichnet, sie führen in diesem Falle ohne den Umweg über ein weiteres Funktionsmodul unmittelbar aus dem Einspeiseelement. Ihr Leiterquerschnitt ist unter Umständen für grosse Nennströme ausgelegt und dementsprechend recht dick (beispielsweise 16 mm² für 63 A), so dass derartige Speiseleiter sich nicht gut biegen lassen. Um in diesem Fall die Speiseleiter auf einem möglichst geradlinigen Weg zu den in Kontaktrichtung 3 hintereinanderliegenden Anschlüssen 2,2' zu bringen, sind diese in der Höhe versetzt. Ein zum hinteren Anschluss führender Speiseleiter 4 kann somit entweder über den vorderen Anschluss hinwegführen, oder, wie in Fig.1 gezeigt, durch eine geeignete tunnelförmige Ausnehmung 217' unterhalb des Schraubkontaktes 21' des vorderen Anschlusses 2' geführt sein.

In Fig.4 ist ein Einspeiseelement dargestellt, welches durch ein Isolierstoffgehäuse 5 abgeschlossen ist. Zur Einführung der Speiseleiter 4,4' ins Innere des Elements ist in der dem Betrachter zugewandten Breit- oder Frontseite des Isolierstoffgehäuses 5 eine Öffnung 50 ausgebrochen. Erfindungsgemässe Isolierstoffgehäuse 5 sind ursprünglich, d.h. bevor sie zum Einsatz kommen, im Bereich der potentiellen Durchbruchstellen derart präpariert, dass sich dort die Gehäusewand einfach und irreversibel entfernen lässt. Dazu ist der Rand der Durchbruchstellen als Perforation oder Kerbe ausgebildet oder wird durch vorgängiges Ritzen mit einem spitzen Gegenstand entsprechend vorbereitet. Falls alle Speiseleiter auf derselben Gehäusebreitseite in das Isolierstoffgehäuse 5 eintreten, wird nur dort die Gehäusewand geöffnet, während die zum selben Zweck vorgesehenen Durchbruchstellen der gegenüberliegenden Gehäusebreitseite als Abdeckung und Berührungsschutz bestehen bleibt. Im Falle eines durchgehenden Speiseleiters, d.h. bei einer sogenannten Steigleitung, werden bei beiden Gehäusebreitseiten Öffnungen 50 ausgebrochen.

### BEZUGSZEICHENLISTE

- 1: Isolierstoffkörper
- 2,2': Anschluss
- 20,20': Steckkontakt
- 200,200': Spannring
- 21,21': Schraubkontakt
- 210,210': Käfig
- 211': Gewinde
- 212,212': Kontaktbügel
- 213: Kontaktabschnitt
- 214: Flügel
- 215: Lasche
- 216,216': Schraube
- 217': Ausnehmung
- 22,22': Kontaktleiter
- 3: Kontaktrichtung
- 4,4': Anschlussleiter
- 5: Isolierstoffgehäuse
- 50: Öffnung

## Patentansprüche

1. Steckmodul für Stecksockelsysteme mit integrierten, parallel angeordneten Stromschienen für Phasen und Neutralleiter, umfassend einen elektrisch isolierenden Isolierstoffkörper (1) und mindestens einen ersten und einen zweiten Anschluss (2,2'), wobei jeder Anschluss einen Steckkontakt (20,20') und einen mit diesem elektrisch verbundenen Schraubkontakt (21,21') umfasst, und wobei jeder Steckkontakt (20,20') auf eine Stromschiene aufsteckbar ist und je ein Anschlussleiter (4,4') in einer zumindest annähernd senkrecht zu den Stromschienen liegenden Kontaktrichtung (3) in jeden Schraubkontakt (21,21') einführbar ist,
**dadurch gekennzeichnet, dass** die Steckkontakte (20,20') und Schraubkontakte (21,21') des ersten und zweiten Anschlusses (2,2') in der Kontaktrichtung (3) auf einer Linie hintereinander angeordnet sind.

2. Steckmodul nach Anspruch 1 für ein Stecksockelsystem mit mindestens vier Stromschienen für drei Phasen und einen Neutralleiter, wobei das Steckmodul vier Anschlüsse umfasst, **dadurch gekennzeichnet, dass** jeweils zwei Anschlüsse bezüglich der Kontaktrichtung (3) auf einer Linie hintereinander und versetzt nebeneinander angeordnet sind.

3. Steckmodul nach Anspruch 1, wobei das Steckmodul zu einem Einspeiseelement gehört, **dadurch gekennzeichnet, dass** der Schraubkontakt (21') des zweiten Anschluss (2') bezüglich des Isolierstoffkörpers (1) höher angeordnet ist als der Schraubkontakt (21) des ersten Anschlusses (2), und dass zwischen dem Schraubkontakt (21') des zweiten Anschlusses (2') und dem Isolierstoffkörper (1) eine Ausnehmung (217') für einen Einspeiseleiter (4) des ersten Anschlusses (2) vorgesehen ist.

4. Steckmodul nach Anspruch 3, umfassend ein mit dem Isolierstoffkörper (1) verschraubbares Isolierstoffgehäuse (5), **dadurch gekennzeichnet, dass** das Isolierstoffgehäuse (5) eine Gehäusewand aufweist, welche zur Bildung einer Öffnung (50) als Durchlass für die Speiseleiter (4,4') vorbereitet ist.

5. Steckmodul nach einem der vorangehenden Ansprüche, wobei der Schraubkontakt (21) eine Schraube (216), einen Käfig (210) mit Schraubgewinde (211') und einen durch
den Käfig (210) geführten, linear beweglichen Bügel umfasst, wobei die Schraube (216) in das Schraubgewinde (211') eingeschraubt ist und durch den Bügel am vollständigen Herausdrehen gehindert wird, **dadurch gekennzeichnet, dass** der Bügel ein elektrisch leitfähiger Kontaktbügel (212) und der Käfig (210) elektrisch isolierend ist.

6. Steckmodul nach Anspruch 5, **dadurch gekennzeichnet, dass** der Schraubkontakt (21) und der Steckkontakt (20) über einen beweglichen Kontaktleiter (22) elektrisch miteinander verbunden sind.

7. Steckmodul nach Anspruch 6, **dadurch gekennzeichnet, dass** der Kontaktbügel (212) eine parallel zur Kontaktrichtung (3) angeordnete seitliche Lasche (215) aufweist, an welcher der Kontaktleiter (22) angeschweisst ist.

8. Steckmodul nach Anspruch 5, **dadurch gekennzeichnet, dass** der Kontaktbügel (212) aus Federbronze gefertigt ist.

## Claims

1. Plug module for plug socket systems having integrated busbars, which are arranged in parallel, for phase and neutral conductors, comprising an electrically insulating insulating material body (1) and at least a first and a second connection (2, 2'), with each connection comprising a plug contact (20, 20') and a screw contact (21, 21') which is electrically connected to the said plug contact, and it being possible to plug each plug contact (20, 20') onto a busbar and to insert in each case one connection conductor (4, 4') into each screw contact (21, 21') in a contact direction (3) which is at least approximately perpendicular to the busbars, **characterized in that** the plug contacts (20, 20') and screw contacts (21, 21') of the first and second connections (2, 2') are arranged in a line one behind the other in the contact direction (3).

2. Plug module according to Claim 1 for a plug socket system having at least four busbars for three phases and one neutral conductor, with the plug module comprising four connections, **characterized in that** in each case two connections are arranged in a line one behind the other relative to the contact direction (3) and next to one another in an offset manner.

3. Plug module according to Claim 1, with the plug module being part of a feed element, **characterized in that** the screw contact (21') of the second connection (2') is arranged higher than the screw contact (21) of the first connection (2) relative to the insulating material body (1), and **in that** a recess (217') for a feed conductor (4) of the first connection (2) is provided between the screw contact (21') of the second connection (2') and the insulating material body (1).

4. Plug module according to Claim 3, comprising an insulating material housing (5) which can be screwed to the insulating material body (1), **characterized in that** the insulating material housing (5) has a housing wall which is prepared to form an opening (50) as a passage for the supply conductors (4, 4').

5. Plug module according to one of the preceding claims, with the screw contact (21) comprising a screw (216), a cage (210) with a screw thread (211') and a clip which is routed through the cage (210) and can move in a linear manner, with the screw (216) being screwed into the screw thread (211') and being prevented from being completely unscrewed by the clip, **characterized in that** the clip is an electrically conductive contact clip (212) and the cage (210) provides electrical insulation.

6. Plug module according to Claim 5, **characterized in that** the screw contact (21) and the plug contact (20) are electrically connected to one another by means of a movable contact conductor (22).

7. Plug module according to Claim 6, **characterized in that** the contact clip (212) has a lateral lug (215) which is arranged parallel to the contact direction (3) and to which the contact conductor (22) is welded.

8. Plug module according to Claim 5, **characterized in that** the contact clip (212) is produced from spring bronze.

## Revendications

1. Module de connecteur pour des systèmes de socle enfichable avec des barres conductrices intégrées, disposées en parallèle, pour des phases et un conducteur neutre, comprenant un corps d'isolation (1) électriquement isolant et au moins un premier et un deuxième raccords (2, 2'), dans lequel chaque raccord comprend un contact enfichable (20, 20') et un contact vissé (21, 21') électriquement relié à celui-ci, et dans lequel chaque contact enfichable (20, 20') peut être engagé sur une barre conductrice et un conducteur de raccordement (4, 4') peut respectivement être introduit dans chaque contact vissé (21, 21') dans une direction de contact (3) disposée au moins à peu près perpendiculairement aux barres conductrices, **caractérisé en ce que** les contacts enfichables (20, 20') et les contacts vissés (21, 21') du premier et du deuxième raccords (2, 2') sont disposés sur une ligne l'un derrière l'autre dans la direction de contact (3).

2. Module connecteur selon la revendication 1 pour un système de socle enfichable avec au moins quatre barres conductrices pour trois phases et un conducteur neutre, dans lequel le module de connecteur comprend quatre raccords, **caractérisé en ce que** deux raccords sont disposés chaque fois sur une ligne l'un derrière l'autre par rapport à la direction de contact (3) et en décalage les uns à côté des autres.

3. Module de connecteur selon la revendication 1, dans lequel le module de connecteur fait partie d'un élément d'alimentation, **caractérisé en ce que** le contact vissé (21') du deuxième raccord (2') est disposé plus haut, par rapport au corps d'isolation (1), que le contact vissé (21) du premier raccord (2), et **en ce qu'**il est prévu, entre le contact vissé (21') du deuxième raccord (2') et le corps d'isolation (1), un évidement (217') pour un conducteur d'alimentation (4) du premier raccord (2).

4. Module de connecteur selon la revendication 3, comprenant un boîtier d'isolation (5) à visser avec le corps d'isolation (1), **caractérisé en ce que** le boîtier d'isolation (5) présente une paroi de boîtier, qui est préparée pour former une ouverture (50) comme passage pour les conducteurs d'alimentation (4, 4').

5. Module de connecteur selon l'une quelconque des revendications précédentes, dans lequel le contact vissé (21) comprend une vis (216), une cage (210) avec un filet de vis (211'), et un étrier linéairement mobile et guidé à travers la cage (210), dans lequel la vis (216) est vissée dans le filet de vis (211') et est empêchée de se dévisser complètement par l'étrier, **caractérisé en ce que** l'étrier est un étrier de contact (212) électriquement conducteur et la cage (210) est électriquement isolante.

6. Module de connecteur selon la revendication 5, **caractérisé en ce que** le contact vissé (21) et le contact enfichable (20) sont électriquement reliés l'un à l'autre par un conducteur de contact mobile (22).

7. Module de connecteur selon la revendication 6, **caractérisé en ce que** l'étrier de contact (212) présente une patte latérale (215) placée parallèlement à la direction de contact (3), à laquelle le conducteur de contact (22) est soudé.

8. Module de connecteur selon la revendication 5, **caractérisé en ce que** l'étrier de contact (212) est fabriqué en bronze à ressort.
